# EUROPÄISCHE PATENTSCHRIFT

(11) **EP 1 136 017 B1**
(45) Veröffentlichungstag und Bekanntmachung des Hinweises auf die Patenterteilung: **25.06.2003**
(21) Anmeldenummer: 01106375.7
(22) Anmeldetag: 19.03.2001
(51) Int. Cl.: A46D 3/04, A46D 1/08, A46B 3/06

(54) **Verfahren und Vorrichtung zum Verschmelzen von Faserenden**
Method and device for melting ends of bristles
Procédé et dispositif pour la fusion des extrêmités de poils

(30) Priorität: 21.03.2000 EP 00105386
(43) Veröffentlichungstag der Anmeldung: 26.09.2001
(73) Patentinhaber: G.B. BOUCHERIE, N.V., 8870 Izegem (BE)
(72) Erfinder: Boucherie, Bart Gerard, 8870 Izegem (BE)
(74) Vertreter: Degwert, Hartmut, Dipl.-Phys.

(56) Entgegenhaltungen:
- DE-A- 2 539 417
- DE-A- 19 542 393
- DE-A- 19 738 256
- DE-C- 19 818 553
- US-A- 5 474 366

## Beschreibung

Die Erfindung betrifft ein Verfahren zum Verschmelzen der axialen Enden von gebündelten Fasern aus thermoplastischem Kunststoff, bei dem die Faserenden mit einer erhitzten Fläche eines Stempels in Berührung gebracht werden. Ferner betrifft die Erfindung eine Vorrichtung zur Befestigung von Borstenbüscheln für Bürsten an Trägerplättchen aus thermoplastischem Kunststoff. Die Trägerplättchen mit den daran befestigten Borstenbüscheln werden in Bürstenkörper eingebaut, insbesondere zur Herstellung von Zahnbürsten.

Zur Herstellung von Bürsten sind mehrere Verfahren bekannt. Grundsätzlich können Bürstenkörper mit einem Lochfeld bereitgestellt werden, das dem gewünschten Borstenfeld entspricht. Die Borstenbündel werden dann in die Löcher des Bürstenkörpers eingesetzt und darin verankert. Die Verankerung der Borstenbüschel im Bürstenkörper mittels Ankerplättchen oder Schlingen erfordert aber sehr leistungsfähige und daher aufwendige Maschinen.

Nach einem alternativen Bürstenherstellungsverfahren werden die Borstenbüschel an einem Trägerplättchen befestigt, das dann in einen Bürstenkörper eingebaut wird. Das Trägerplättchen kann mit dem Bürstenkörper durch Umspritzen oder Verschweißen verbunden werden. Das Trägerplättchen wird mit Löchern entsprechend dem gewünschten Lochbild versehen. Die Borstenbüschel werden in die Löcher eingesetzt, wobei auf einer Fläche des Trägers die nutzungsseitigen Enden der Borstenbüschel und auf der gegenüberliegenden Seite die in der Bürste zu verankernden axialen Enden der Borstenbüschel geringfügig herausragen. Gegen diese in dem Bürstenkörper zu verankernden Enden der Borstenbüschel wird ein erhitzter Stempel angedrückt, durch den die Enden der Borstenbüschel miteinander verschmolzen und gegebenenfalls zu einer Verdickung umgeformt werden. Bei der anschließenden Trennung des Stempels von den verschmolzenen Faserenden kommt es zur Bildung von Ziehfäden und Verschmierungen der zähen Kunststoffschmelze. Da ferner sowohl die Borstenenden als auch das Trägerplättchen erhitzt werden, ist es schwierig, einerseits die für eine einwandfreie Verankerung der Borsten erforderliche Verformung derselben zu bewirken und andererseits eine unerwünschte Verformung des Trägerplättchens zu verhindern, zumal Trägerplättchen und Borsten gewöhnlich aus verschiedenen Kunststoffen bestehen.

In der US-A-5,474,366 ist ein gattungsgemäßes Verfahren bzw. eine gattungsgemäße Vorrichtung zum Herstellen einer Bürste gezeigt. Gemäß dem Verfahren werden Borstenbüschel in die Löcher eines Tragkörpers eingebracht. Die auf einer Seite des Tragkörpers überstehenden Enden der Borstenbüschel werden mittels einer Heizplatte miteinander sowie mit dem Tragkörper verschmolzen.

In der EP-B-0 405 204 ist ein Verfahren und eine Vorrichtung zum Herstellen von Borstenfeldern gezeigt, bei dem Borstenbüschel in die Löcher einer Halteplatte eingebracht werden können. Die über die Seiten der Halteplatte ragenden Enden der Borstenbüschel werden an einer Seite mittels einer Heiz- oder Schmelzstation miteinander verschmolzen.

Durch die Erfindung wird ein Verfahren zum Verschmelzen der axialen Enden von gebündelten Fasern aus thermoplastischem Kunststoff bereitgestellt, bei dem die Faserenden mit einer erhitzten Fläche eines Stempels in Berührung gebracht werden. Bei dem Verfahren wird der Stempel durch gesteuerten elektrischen Stromfluß in seiner Masse erhitzt, wodurch extrem schnelle und präzise steuerbare Temperaturänderungen des Stempels ermöglicht werden.

Bei einer ersten Variante des Verfahrens werden die Faserenden mit einer erhitzten Fläche eines Stempels in Berührung gebracht, die dann plötzlich abgekühlt wird. Erst nach erfolgter Abkühlung der Fläche werden die Faserenden von dieser getrennt. Dadurch lassen sich die verschmolzenen Faserenden sauber von der erhitzten Fläche ablösen und haben eine durch die Form der Fläche bestimmte Geometrie. Bei dieser Variante ist die Verwendung einer Antihaftbeschichtung vorteilhaft.

Bei einer zweiten Variante des Verfahrens werden die Faserenden zunächst ebenso wie bei der ersten Variante mit einer auf eine erste Temperatur erhitzten Fläche in Berührung gebracht. Anschließend wird die Fläche von den Faserenden getrennt, wobei jedoch die Temperatur der Fläche unverändert beibehalten wird. Danach wird die Fläche auf eine zweite, höhere Temperatur gebracht, um an der Fläche haftende

Rückstände des Fasermaterials zu verdampfen. Im letzten Verfahrensschritt wird die Fläche wieder auf die erste Temperatur abgekühlt. Bei dieser Variante sind die Hafteigenschaften der erhitzten Fläche gegenüber dem erhitzten Fasermaterial unkritisch, so daß sich eine Antihaftschicht erübrigt.

Beide Varianten des Verfahrens eignen sich besonders zur Herstellung von Borstenfeldern für die Herstellung von Bürsten. Fasern für die Bürstenherstellung bestehen zumeist aus einem thermoplastischen Kunststoff wie Poyamid ("Nylon"). Dieses Material läßt sich mit dem angegebenen Verfahren gut umformen.

Durch die Erfindung wird ferner eine Vorrichtung zur Befestigung von Borstenbüscheln an Trägerplättchen für die Herstellung von Bürsten zur Verfügung gestellt, mit der die Einwirkung des Stempels auf die Borstenenden in kontrollierter und gut reproduzierbarer Weise erfolgt, so daß die gewünschte Verformung der Borstenenden ohne unerwünschte Verformung des Trägerplättchens gewährleistet ist. Bei der erfindungsgemäßen Vorrichtung wird der Stempel durch elektrischen Stromfluß beheizt und durch ein strömendes Kühlmedium abgekühlt. Der Stempel läßt sich durch elektrischen Stromfluß sehr schnell und gezielt erhitzen, besonders dann, wenn er gemäß der bevorzugten Ausführungsform eine geringe Wärmekapazität aufweist, so daß er schnell einen Temperaturzyklus durchlaufen kann, wobei er in einer Phase des Zyklus durch das strömende Kühlmedium wieder rasch abgekühlt werden kann. Da die Borstenenden nur sehr kurzzeitig erhitzt und anschließend sofort wieder abgekühlt werden, wird ein Verschmieren des erhitzten Borstenmaterials auf dem Trägerplättchen vermieden. Alternativ dazu kann der Stempel durch Steuerung des elektrischen Stromes abwechselnd auf eine erste Temperatur, bei der er mit den Faserenden in Berührung gebracht wird, und auf eine zweite, höhere Temperatur erhitzt werden, bei der sich an der Fläche anhaftendes Fasermaterial verflüchtigt. Das Trägerplättchen selbst wird nur wenig aufgeheizt, da der Stempel durch den elektrischen Stromfluß nur kurzzeitig auf die zum Verschmelzen der Borstenenden erforderliche Temperatur erhitzt und dann sofort wieder abgekühlt wird. Durch Steuerung des elektrischen Stomflusses, insbesondere durch Pulsdauermodulation, lassen sich Stärke und Dauer der Erhitzung gut steuern.

Der Stempel weist vorzugsweise einen Körper aus elektrisch leitfähigem Material auf, an dem zwei elektrische Hochstrom-Anschlüsse in Form von abgewinkelten Kontaktschuhen angeformt sind. Der Körper des Stempels hat eine dünnwandige Stempelplatte, die durch einen abgewinkelten Randstreifen versteift sein kann. Geeignete Werkstoffe zur Herstellung des Stempels sind Metalle, die einerseits eine ausreichende mechanische Festigkeit aufweisen, so daß die für den schnellen Temperaturwechsel angestrebte geringe Wärmekapazität gewährleistet ist, andererseits aber einen nur mäßig hohen spezifischen Widerstand aufweisen, damit die elektrische Heizleistung durch eine unkritisch niedrige elektrische Spannung bereitgestellt werden kann. Die erforderlichen Heizströme liegen dann zwar bei Werten von hundert Ampère und mehr, beispielsweise zweihundert Ampère bei 7 Volt, jedoch lassen sich derart hohe Ströme mit verfügbaren Halbleiterbauelementen gut steuern. Aufgrund der genannten Kriterien sind rostfreier Stahl, Titan und NiCr-haltige Legierungen geeignete Werkstoffe zur Herstellung des Stempels.

Zur Abkühlung des Stempels wird vorzugsweise Druckluft verwendet. Aufgrund der geringen Wärmekapazität des Stempels kann er durch direktes Anblasen mit Druckluft in kürzester Zeit wieder abgekühlt werden, so daß Taktzeiten im Bereich von einer Sekunde möglich sind.

Bei der bevorzugten Ausführungsform der Vorrichtung sind mehrere Stempel in einer Gruppe an einer Stempel-Trägerplatte angeordnet, und die gleiche Anzahl der Trägerplättchen wird in Gegenüberlage zu den Stempeln in entsprechende Öffnungen einer Stützplatte eingesetzt. Die Stempel sind an der Stempel-Trägerplatte vorzugsweise elektrisch in Serie verschaltet, so daß die Stromstärke des Heizstroms nicht ansteigt. Diese Maßnahme ist besonders dann zweckmäßig, wenn die Stempel-Trägerplatte mit den Stempeln relativ zu den in der Stützplatte angeordneten Trägerplättchen hin und her bewegt wird, wobei dann die elektrischen Zuleitungen für den Heizstrom mitbewegt werden müssen, so daß große Leiterquerschnitte ungünstig wären.

Weitere Merkmale und Vorteile der Erfindung ergeben sich aus der folgenden Beschreibung und aus den beigefügten Zeichnungen, auf die Bezug genommen wird. In den Zeichnungen zeigen:
- Fig. 1 bis 4: Skizzen zur Veranschaulichung einer ersten Variante des erfindungsgemäßen Verfahrens;
- Fig. 5: eine schematische Perspektivansicht der Vorrichtung;
- Fig. 6: eine vergrößerte Schnittansicht eines Teils der Vorrichtung;
- Fig. 7: eine vergrößerte Perspektivansicht eines Teils der Vorrichtung;
- Fig. 8: eine perspektivische Detailansicht eines Stempels der Vorrichtung;
- Fig. 9: eine Schnittansicht, die eine Variante der in Fig. 2 gezeigten Anordnung zeigt; und
- Fig. 10: schematisch eine weitere Ausführungsform.
- Fig. 11 bis 15: Skizzen zur Veranschaulichung einer zweiten Variante des erfindungsgemäßen Verfahrens;

Bei der in den Fig. 1 bis 4 schematisch dargestellten ersten Variante des Verfahrens werden Fasern 1 aus Kunststoff gebündelt, insbesondere mittels z.B. einer Lochplatte 2, und auf einen Anschlag 3 aufgesetzt. Der Anschlag 3 kann flach sein oder auch eine profilierte Formfläche aufweisen und somit zum Profilieren der Borsten mittels axialen Verschiebens der Borsten auf bekannte Art und Weise eingesetzt werden. Die freien Faserenden befinden sich in Gegenüberlage zu einem durch elektrischen Stromfluß beheizbaren Stempel 4, der eine beliebige Form, insbesondere auch mit einer Formfläche, aufweisen kann. Der Stempel 4 hat eine geringe Wärmekapazität, so daß er durch elektrische Widerstandsheizung sehr schnell erhitzt und durch ein strömendes Kühlmedium ebenso schnell wieder abgekühlt werden kann.

In einem ersten Schritt wird der Stempel 4 auf eine Temperatur T₁ erhitzt. In einem zweiten Schritt wird der Stempel 4 gegen die Faserenden angedrückt, wie in Fig. 1 und 2 gezeigt. Dabei werden die Faserenden verschmolzen und umgeformt. In einem dritten Schritt, Fig. 3, wird dann der Stempel 4 durch gezieltes Anblasen mit Preßluft rasch abgekühlt. Erst dann wird in einem vierten Schritt, Fig. 4, der Stempel von den nun verschmolzenen aund sauber umgeformten Faserenden getrennt.

Bei der beschriebenen Ausführungsform der Vorrichtung dient diese zur Herstellung von Zahnbürsten, bei denen ein mit Borstenbüscheln versehenes Trägerplättchen in einen Bürstenkopf eingesetzt und mit diesem verschweißt wird. Einzelheiten einer solchen Vorrichtung sind beispielsweise der EP 0 972 464 A1 und der EP 0 972 465 A1 zu entnehmen.

An einem Ständer 10 (Fig. 5) ist eine Stempel-Trägerplatte 12 mittels Führungsstangen 14 vertikal hin und her verschiebbar angeordnet, wobei der Antrieb durch einen pneumatischen Zylinder 16 gewährleistet wird. An der Unterseite der Trägerplatte 12 sind vier Stützsockel 18 befestigt, die jeweils einen nach unten gerichteten erhitzbaren Stempel 20 tragen. Unter der Stempel-Trägerplatte 12 im Abstand und parlallel zu dieser befindet sich eine Stützplatte 22 mit vier Öffnungen 24 in Gegenüberlage zu den Stempeln 20. In jede dieser Öffnungen 24 ist ein Trägerplättchen 26 aus Kunststoff einsetzbar, das mit einem Lochfeld entsprechend dem gewünschten Borstenfeld versehen ist.

Über eine an der Stempel-Trägerplatte 12 verzweigte Druckluft-Leitung 28 können der Vorrichtung gezielte Druckluft-Stöße zugeführt werden, die direkt auf die Stempel 20 gerichtet sind. Zu der Stempel-Trägerplatte 12 führen ferner zwei flexible Starkstromkabel 30, über die ein durch Pulsdauermodulation geregelter elektrischer Strom zugeführt werden kann.

Fig. 6 zeigt Einzelheiten der Vorrichtung im Bereich eines einzelnen Stempels. Dieser Stempel 20, dessen Ausbildung aus Fig. 5 näher ersichtlich ist, besteht aus einem metallischen Körper, insbesondere aus rostfreiem Stahl, mit einer dünnwandigen Stempelplatte 20a und zwei angeformten, abgewinkelten Hochstrom-Anschlüssen in Form von rechtwinkligen Kontaktschuhen 20b, 20c. Diese Kontaktschuhe 20b, 20c dienen gleichzeitig zur Befestigung des Stempels 20 an den Stützsockeln 18, über die ferner die elektrische Verschaltung der vier Stempel 20 bewerkstelligt ist. Wie aus Fig. 6 ersichtlich ist, werden die Stromkabel 30 unmittelbar jeweils an einem Kabelschuh angeschlossen. Die Stützsockel 18 sind mit Durchbrüchen 18a versehen, die durch die Stempel-Trägerplatte 12 hindurch mit der Druckluft-Leitung 28 verbunden sind und den Druckluft-Strom unmittelbar gegen die Stempelplatte 20a richten.

Wie weiterhin aus Fig. 6 ersichtlich ist, wird das Trägerplättchen 26 in solcher Weise in die Öffnung 24 der Stützplatte 22 eingesetzt, daß sein Umfangsrand durch die Berandung der Öffnung 24 allseitig abgestützt ist. Die in die Löcher der Trägerplättchen eingesetzten Borstenbüschel 32 ragen auf der Seite des Stempels 20 um 2 bis 3 Millimeter aus dem Trägerplättchen 26 heraus und sind auf der gegenüberliegenden Seite auf einem Stoßplättchen oder Anschlag 34 abgestützt. Dieser Anschlag kann dabei entweder flach gestaltet oder mit einer Formfläche versehen sein, die gleichzeitig zum Profilieren der Borstenbüschel durch axiales Verschieben der einzelnen Borsten innerhalb eines Büschels eingesetzt wird. Der Stempel 20 ist auf seiner dem Trägerplättchen zugewandten Fläche mit spitzen Vorsprüngen 36 versehen, deren Spitzen gegen den Bereich des Trägerplättchens gerichtet sind, der die Löcher, und somit die Borstenbüschel, umgibt. Ferner ist die gegen das Trägerplättchen gerichtete Fläche des Stempels mit einer Antihaftbeschichtung versehen.

Wie aus Fig. 7 ersichtlich ist, sind die vier Stempel 20 an der Stempel-Trägerplatte 12 elektrisch in Serie geschaltet. Die Verschaltung der Stempel kann durch einzelne Kabelabschnitte oder auch durch geeignete Gestaltung der Stützsockel 18 erfolgen.

Aus der Darstellung in Fig. 8 ist ersichtlich, daß der Stempel ein dünnwandiges Bauteil ist, dem durch geeignete Rundungen, angeformte Rippen, einen hochgebogenen Umfangsrand und die Abwinklung der Kontaktschuhe eine hohe Formsteifigkeit verliehen wird.

Wie ferner aus Fig. 7 ersichtlich ist, ist wenigstens einem der Stempel 20, vorzugsweise aber jedem Stempel, ein Temperaturfühler 40 zugeordnet. Der bzw. jeder Temperaturfühler 40 ist mit einem Regler 42 verbunden, der eine elektrische Stromversorgung 44 ansteuert, an deren Ausgängen die Stromkabel 30 angeschlossen sind. Die Stromversorgung 44 arbeitet vorzugsweise mit Pulsdauermodulation.

Bei einer typischen Ausführungsform der Vorrichtung besteht der Körper jedes Stempels 20 aus rostfreiem Stahl. Die Wandstärke im Bereich der Stempelplatte 20a beträgt nur einen Bruchteil eines Millimeters. Bei einer Länge der Stempelplatte im Bereich von 20 Millimeter und einer Breite von etwa 10 Millimeter ergibt sich eine Heizleistung von etwa 1400 Watt, entsprechend einem Strom von 200 Ampère bei 7 Volt. Der Körper des Stempels hat dabei eine so geringe Wärmekapazität, daß der aus Aufheizen und Abkühlen bestehende Zyklus in einer Größenordnung von einer Sekunde liegen kann. Die rasche Abkühlung erfolgt allein durch einen gesteuerten Druckluftstoß, der gegen die Fläche der Stempelplatte gerichtet wird.

Bei der in Fig. 9 gezeigten Ausführungsvariante wird das Trägerplättchen 26 zusätzlich zu der Stützplatte 22 von einem beweglichen Stützring 48 übergriffen. Der Stützring 48 ist mit einer Druchgangsöffnung für den Druchtritt des Stempels 20 versehen. Der Strützring 48 verbessert die Abstützung am Umfangsrand des Trägerplättchens 26, um einer Verformung desselben durch die Einwirkung des erhitzten Stempels 20 vorzubeugen. Mit dieser Ausführung der Vorrichtung wird eine besonders gute Maßhaltigkeit der Trägerplättchen 26 gewährleistet, so daß bei der anschließenden Verschweißung mit dem Bürstenkopf eine saubere Verbindung entsteht.

Bei der in Fig. 10 gezeigten Ausführungsform sind die Durchgangslöcher auf der Seite der zu verschmelzenden Faserenden erweitert, insbesondere kegelförmig. Beim Andrücken der erhitzten Fläche des Stempels wird plastifizierte Masse der verschmolzenen Faserenden in diese Erweiterungen eingedrückt, wodurch an den verschmolzenen Faserenden kegelstumpfförmige Verdickungen gebildet werden, die in Fig. 10 mit 5 bezeichnet sind. Durch diese Verdickungen wird die "Auszugskraft", d.h. die Zugkraft in Richtung "A" in Fig. 10, bei der sich ein Büschel von dem Trägerplättchen 26 löst, erheblich vergrößert. Eine weitere Steigerung wird dadurch erreicht, daß die plastifizierte Masse der verschmolzenen Faserenden durch Andrücken des erhitzten Stempels wenigstens bereichsweise zu einer durchgehenden Schicht umgeformt wird, wie bei 6 in Fig. 10 angedeutet. Um das Einsetzen der Faserbüschel 1 in die Durchgangslöcher des Trägerplättchens 26 zu erleichtern, sind diese Durchgangslöcher auch auf der gegenüberliegenden Seite des Trägerplättchens 26 erweitert, wie in Fig. 10 bei 7 angedeutet.

Die in den Fig. 11 bis 15 schematisch dargestellte zweite Variante des Verfahrens geht von der gleichen Anordnung aus wie die erste Variante des Verfahrens (Fig. 1 bis 4). Gleiche Teile sind mit den gleichen Bezugszeichen gekennzeichnet.

Die ersten beiden Schritte der zweiten Variante des Verfahrens entsprechen den ersten beiden Schritten der ersten Variante. Der Stempel 4 wird auf eine erste Temperatur T₁ erhitzt und gegen die Faserenden angedrückt, wie in Fig. 11 und 12 gezeigt. In einem dritten Schritt wird jetzt der Stempel 4 von den Faserenden abgehoben, wobei jedoch seine Temperatur unverändert beibehalten wird (Fig. 13). Nach dem Abheben des Stempels 4 bei der Temperatur T₁ bleibt zuweilen etwas Fasermaterial an ihm haften. Um dieses zu beseitigen, wird in einem vierten Schritt der Stempel 4 auf eine zweite, höhere Temperatur T2 erhitzt (Fig. 14), die so hoch gewählt ist, daß durch Pyrolyse das Fasermaterial erst in Monomere zerfällt und dann vollständig verdampft, so dass der Stempel 4 wieder sauber ist und keine Rückstände des Fasermaterials aufweist. Im letzten Schritt wird der Stempel 4 durch gezieltes Anblasen mit Preßluft schnell auf die Temperatur T₁ abgekühlt (Fig. 15). Bei Verwendung von Polyamid-Fasern beträgt die Temperatur T₁ etwa 250°C bis 300°C und die Temperatur T₂ etwa 600°C bis 700°C.

## Patentansprüche

1. Verfahren zum Verschmelzen der axialen Enden von gebündelten Fasern (1)aus thermoplastischem Kunststoff, bei dem die Faserenden mit einer erhitzten Fläche eines Stempels (4) in Berührung gebracht werden, **dadurch gekennzeichnet, daß** der Stempel (4) durch gesteuerten elektrischen Stromfluß in seiner Masse erhitzt wird.

2. Verfahren nach Anspruch 1, **dadurch gekennzeichnet, daß** die Fläche des Stempels (4) plötzlich abgekühlt wird und die Faserenden erst nach erfolgter Abkühlung der Fläche von dieser getrennt werden.

3. Verfahren nach Anspruch 2, **dadurch gekennzeichnet, daß** die Fläche durch ein strömendes Kühlmedium abgekühlt wird.

4. Verfahren nach Anspruch 1, **dadurch gekennzeichnet, daß** die Fläche des Stempels (4) durch Steuerung des elektrischen Stromflusses abwechselnd auf eine erste Temperatur, bei der sie mit den Faserenden in Berührung gebracht wird, und auf eine zweite, höhere Temperatur erhitzt wird, bei der sich an der Fläche anhaftendes Fasermaterial verflüchtigt.

5. Verfahren nach einem der vorstehenden Ansprüche, **dadurch gekennzeichnet, daß** Büschel von Fasern (1) für die Herstellung von Bürsten gebildet werden, indem die am Bürstenkörper zu befestigenden Faserenden verschmolzen werden.

6. Verfahren nach Anspruch 5, **dadurch gekennzeichnet, daß** gleichzeitig mehrere Büschelenden mit der Fläche des Stempels (4) in Berührung gebracht werden.

7. Verfahren nach Anspruch 6, **dadurch gekennzeichnet, daß** die Büschel in Durchgangslöcher eines Trägerplättchens (26) eingesetzt und durch Verschmelzen ihrer Enden daran befestigt werden.

8. Verfahren nach Anspruch 7, **dadurch gekennzeichnet, daß** die Durchgangslöcher auf der Seite der zu verschmelzenden Faserenden erweitert sind und plastifizierte Masse der verschmolzenen Faserenden durch Andrücken der erhitzten Fläche in die Erweiterungen der Durchgangslöcher eingedrückt wird.

9. Verfahren nach Anspruch 7 oder 8, **dadurch gekennzeichnet, daß** die plastifizierte Masse der verschmolzenen Faserenden durch Andrücken der erhitzten Fläche mindestens bereichsweise in eine zusammenhängende Schicht umgeformt wird.

10. Vorrichtung zur Befestigung von Borstenbüscheln für Bürsten an Trägerplättchen (26) aus thermoplastischem Kunststoff, die mit einem dem Borstenfeld der Bürste entsprechenden Lochfeld versehen sind, mit einem erhitzbaren Stempel (20), der gegen die aus den Löchern des Lochfeldes auf einer Seite des Trägerplättchens (26) herausragenden Enden der Borstenbüschel andrückbar ist, **dadurch gekennzeichnet, daß** der Stempel (20) durch gesteuerten elektrischen Stromfluß beheizbar ist.

11. Vorrichtung nach Anspruch 10, **dadurch gekennzeichnet, daß** der Stempel (20) durch ein strömendes Kühlmedium abkühlbar ist.

12. Vorrichtung nach Anspruch 10 oder 11, **dadurch gekennzeichnet, daß** der Stempel (22) einen Körper aus elektrisch leitfähigem Material aufweist, an dem zwei elektrische Hochstrom-Anschlüsse angeformt sind.

13. Vorrichtung nach Anspruch 12, **dadurch gekennzeichnet, daß** der Körper des Stempels eine dünnwandige Stempelplatte (20a) mit zwei angeformten Kontaktschuhen (20b, 20c) aufweist.

14. Vorrichtung nach Anspruch 13, **dadurch gekennzeichnet, daß** die Stempelplatte (20a) durch einen abgewinkelten Randstreifen versteift ist.

15. Vorrichtung nach Anspruch 13 oder 14, **dadurch gekennzeichnet, daß** die Kontaktschuhe (20b, 20c) abgewinkelt sind.

16. Vorrichtung nach einem der Ansprüche 13 bis 15, **dadurch gekennzeichnet, daß** die Kontaktschuhe (20b, 20c) zugleich Stützwinkel zur Befestigung des Stempels (20) an einem Stempelträger (12) bilden.

17. Vorrichtung nach einem der Ansprüche 10 bis 16, **dadurch gekennzeichnet, daß** der Stempel (20) auf seiner dem Trägerplättchen (26) zugewandten Fläche mit Vorsprüngen versehen ist, deren Spitzen Lochberandungsflächen des Trägerplättchens (26) gegenüberliegen.

18. Vorrichtung nach einem der Ansprüche 10 bis 17, **dadurch gekennzeichnet, daß** der Stempel (20) auf seiner dem Trägerplättchen (26) zugewandten Fläche mit einer Antihaftbeschichtung versehen ist.

19. Vorrichtung nach einem der Ansprüche 10 bis 18, **dadurch gekennzeichnet, daß** das Trägerplättchen (26) in eine Öffnung (24) eine Stützplatte (22) einsetzbar ist, deren Berandung den Umfangsrand des Trägerplättchens (26) während der Einwirkung des Stempels (20) abstützt.

20. Vorrichtung nach Anspruch 19, **dadurch gekennzeichnet, daß** ein mit einer Durchgangsöffnung für den Stempel (20) versehener beweglicher Stützring (48) den Umfangsrand des in die Öffnung der Stützplatte (22) eingesetzten Trägerplättchens (26) umgreift.

21. Vorrichtung nach einem der Ansprüche 10 bis 20, **dadurch gekennzeichnet, daß** das strömende Kühlmedium durch direkt gegen den Stempel (20) gerichtete Druckluft gebildet ist.

22. Vorrichtung nach einem der Ansprüche 10 bis 21, **dadurch gekennzeichnet, daß** mehrere Stempel (20) in einer Gruppe an einer Stempel-Trägerplatte (12) angeordnet und eine gleiche Anzahl von Trägerplättchen (26) in Gegenüberlage zu den Stempeln (20) in entsprechende Öffnungen (24) einer Stützplatte (22) einsetzbar sind.

23. Vorrichtung nach Anspruch 22, **dadurch gekennzeichnet, daß** die Stempel-Trägerplatte (12) relativ zu der Stützplatte (22) hin und her beweglich ist.

24. Vorrichtung nach Anspruch 22 oder 23, **dadurch gekennzeichnet, daß** die Stempel-Trägerplatte (12) mit in Gegenüberlage zu den Stempeln (20) mündenden Strömungskanälen für das Kühlmedium versehen ist.

25. Vorrichtung nach einem der Ansprüche 10 bis 23, **dadurch gekennzeichnet, daß** die Stempel (20) elektrisch in Serie geschaltet sind.

26. Vorrichtung nach einem der Ansprüche 12 bis 25, **dadurch gekennzeichnet, daß** der Körper des Stempels (20) aus einem Metall von relativ hohem spezifischen Widerstand wie rostfreier Stahl oder Titan besteht.

27. Vorrichtung nach einem der Ansprüche 10 bis 26, **dadurch gekennzeichnet, daß** die elektrische Heizleistung für den Stempel (20) durch einen Stromstoß von einigen hundert Ampère, insbesondere etwa 200 Ampère zur Herstellung von Zahnbürsten, bei einer Spannung von wenigen Volt bereitgestellt wird.

28. Vorrichtung nach einem der Ansprüche 10 bis 27, **dadurch gekennzeichnet, daß** dem Stempel (20) wenigstens ein Temperaturfühler (40) zugeordnet ist und die elektrische Heizleistung entsprechend der gemessenen Temperatur gesteuert wird.

29. Vorrichtung nach Anspruch 28, **dadurch gekennzeichnet, daß** die elektrische Heizleistung mit Pulsdauermodulation geregelt wird.

## Claims

1. A method of melting together the axial ends of bunched fibers (1) of thermoplastic material, in which the fiber ends are brought into contact with a heated surface of a stamp (4), **characterized in that** the bulk of the stamp (4) is heated by passing a controlled electric current through it.

2. The method according to claim 1, **characterized in that** the surface of the stamp (4) is cooled rapidly and the fiber ends are separated from the surface only after cooling of the surface is completed.

3. The method according to claim 2, **characterized in that** the surface is cooled by a flow of a cooling agent.

4. The method according to claim 1, **characterized in that** by controlling the electric current conduction the surface of the stamp (4) is heated alternately to a first temperature at which it is brought into contact with the fiber ends, and to a second, higher temperature at which fiber material adhering to the surface is vaporized.

5. The method according to any of the preceding claims, **characterized in that** tufts of fibers (1) for the fabrication of brushes are formed by melting together the fiber ends to be attached to the brush body.

6. The method according to claim 5, **characterized in that** a plurality of tuft ends is simultaneously brought into contact with the surface of the stamp (4).

7. The method according to claim 6, **characterized in that** the tufts are inserted into through holes of a carrier platelet (26) and are attached to it by melting their ends together.

8. The method according to claim 7, **characterized in that** the through holes are enlarged on the side of the fiber ends to be melted together and plasticized mass of the fiber ends already melted together is pressed into the enlargements of the through holes by pressing the heated surface against the mass.

9. The method according to claim 7 or 8, **characterized in that** at least part of the plasticized mass of the fiber ends melted together is shaped into a continuous layer by pressing the heated surface against it.

10. A device for attaching tufts of bristles intended for brushes to carrier platelets (26) of thermoplastic material provided with an array of holes corresponding to the array of bristles of the brush, comprising a heatable stamp (20) which can be pressed against the ends of the tufts of bristles protruding on one side of the carrier platelet (26) out of the holes of the array of holes, **characterized in that** the stamp (20) can be heated by passing a controlled electric current through it.

11. The device according to claim 10, **characterized in that** the stamp (20) can be cooled by a flow of a cooling agent.

12. The device according to claim 10 or 11, **characterized in that** the stamp (20) has a body made of an electrically conducting material having two electrical high-current terminals formed thereon.

13. The device according to claim 12, **characterized in that** the body of the stamp comprises a thin-walled stamp plate (20a) having two contact shoes (20b, 20c) formed thereon.

14. The device according to claim 13, **characterized in that** the stamp plate (20a) is strengthened by a bent-off edge strip.

15. The device according to claim 13 or 14, **characterized in that** the contact shoes (20b, 20c) are bent off.

16. The device according to any of claims 13 to 15, **characterized in that** the contact shoes (20b, 20c) at the same time form support brackets for the attachment of the stamp (20) to a stamp holder (12).

17. The device according to any of claims 10 to 16, **characterized in that** on its surface facing the carrier platelet (26) the stamp (20) is provided with projections having tips opposite to areas adjacent to and surrounding the holes of the carrier platelet (26).

18. The device according to any of claims 10 to 17, **characterized in that** on its surface facing the carrier platelet (26) the stamp (20) is provided with a non-stick coating.

19. The device according to any of claims 10 to 18, **characterized in that** the carrier platelet (26) can be inserted into an opening (24) of a supporting plate (22) having a rim which supports the peripheral edge of the carrier platelet (26) during the action of the stamp (20).

20. The device according to claim 19, **characterized in that** a movable supporting ring (48) provided with a through opening for the stamp (20) engages around the peripheral edge of the carrier platelet (26) inserted in the opening of the supporting plate (22).

21. The device according to any of claims 10 to 20, **characterized in that** the flow of the cooling agent is formed by compressed air directed immediately against the stamp (20).

22. The device according to any of claims 10 to 21, **characterized in that** a stamp carrier plate (12) is provided with a plurality of stamps (20) arranged in a group and an identical number of carrier platelets (26) are insertable into corresponding openings (24) of a supporting plate (22) opposite the stamps (20).

23. The device according to claim 22, **characterized in that** the stamp carrier plate (12) can be reciprocated in relation to the supporting plate (22).

24. The device according to claim 22 or 23, **characterized in that** the stamp carrier plate (12) is provided with flow channels for the cooling agent opening opposite the stamps (20).

25. The device according to any of claims 10 to 23, **characterized in that** the stamps (20) are electrically connected in series.

26. The device according to any of claims 12 to 25, **characterized in that** the body of the stamp (20) consists of a metal having a relatively high resistivity, such as stainless steel or titanium.

27. The device according to any of claims 10 to 26, **characterized in that** the electric power to heat the stamp (20) is supplied in the form of a high current pulse of several hundred amperes, in particular about 200 amperes for the fabrication of tooth brushes, at a voltage of a few volts.

28. The device according to any of claims 10 to 27, **characterized in that** at least one temperature probe (40) is associated with the stamp (20) and the electric heating power is controlled according to the temperature measured.

29. The device according to claim 28, **characterized in that** the electric heating power is closed-loop controlled using pulse width modulation.

## Revendications

1. Procédé de fusion des extrémités axiales de fibres (1) en matière thermoplastique réunies en bottes, dans lequel les extrémités des fibres sont mises en contact avec une surface chauffée d'un poinçon (4), **caractérisé en ce que** le poinçon (4) est chauffé dans sa masse par flux de courant électrique commandé.

2. Procédé selon la revendication 1, **caractérisé en ce que** la surface du poinçon (4) est brusquement refroidie et les extrémités des fibres ne sont séparées de la surface qu'après le refroidissement de celle-ci.

3. Procédé selon la revendication 2, **caractérisé en ce que** la surface est refroidie par un fluide de refroidissement en écoulement.

4. Procédé selon la revendication 1, **caractérisé en ce que** la surface du poinçon (4) est chauffée par commande du flux de courant électrique alternativement à une première température, à laquelle elle est mise en contact avec les extrémités des fibres, et à une deuxième température plus élevée, à laquelle le matériau des fibres adhérant sur la surface se volatilise.

5. Procédé selon l'une des revendications précédentes, **caractérisé en ce que** des touffes de fibres (1) sont formées pour la fabrication de brosses en faisant fondre ensemble les extrémités des fibres à fixer sur le corps de brosse.

6. Procédé selon la revendication 5, **caractérisé en ce que** simultanément, plusieurs extrémités de touffes sont mises en contact avec la surface du poinçon (4).

7. Procédé selon la revendication 6, **caractérisé en ce que** les touffes sont mises en place dans des trous de passage d'une plaquette support (26) et fixées sur celle-ci par fusion de leurs extrémités.

8. Procédé selon la revendication 7, **caractérisé en ce que** les trous de passage sont élargis sur le côté des extrémités des fibres à faire fondre et la masse plastifiée des extrémités de fibres fondues est enfoncée dans les élargissements des trous de passage en pressant la surface chauffée.

9. Procédé selon la revendication 7 ou 8, **caractérisé en ce qu'**au moins des régions de la masse plastifiée des extrémités des fibres fondues sont façonnées en une couche continue en pressant la surface chauffée.

10. Dispositif de fixation de touffes de soies pour brosses sur des plaquettes supports (26) en matière thermoplastique qui sont pourvues d'une trame à trous correspondant à la trame de soies de la brosse, comportant un poinçon (20) chauffable qui peut être pressé contre les extrémités des touffes de soies sortant des trous de la trame à trous sur un côté de la plaquette support (27), **caractérisé en ce que** le poinçon (20) peut être chauffé par flux de courant commandé.

11. Dispositif selon la revendication 10, **caractérisé en ce que** le poinçon (20) peut être refroidi par un fluide de refroidissement en écoulement.

12. Dispositif selon la revendication 10 ou 12, **caractérisé en ce que** le poinçon (20) présente un corps en matériau électroconducteur sur lequel sont moulés deux connecteurs de courant à forte intensité.

13. Dispositif selon la revendication 12, **caractérisé en ce que** le corps du poinçon présente une plaque de poinçon (20a) avec deux sabots de contact (20b, 20c) moulés.

14. Dispositif selon la revendication 13, **caractérisé en ce que** la plaque de poinçon (20a) est rigidifiée par une bande marginale coudée.

15. Dispositif selon la revendication 14 ou 15, **caractérisé en ce que** les sabots de contact (20b, 20c) sont coudés.

16. Dispositif selon l'une des revendications 13 à 15, **caractérisé en ce que** les sabots de contact (20b, 20c) forment en même temps des équerres d'appui pour fixer le poinçon (20) sur un support (12) de poinçon.

17. Dispositif selon l'une des revendications 10 à 16, **caractérisé en ce que** sur sa face tournée vers la plaquette support (26), le poinçon (20) est pourvu de saillies dont les pointes sont opposées à des surfaces de bord trouées de la plaquette support (26).

18. Dispositif selon l'une des revendications 10 à 17, **caractérisé en ce que** le poinçon (20) est pourvue d'un revêtement anti-adhérant sur sa face tournée vers la plaquette support (26).

19. Dispositif selon l'une des revendications 10 à 18, **caractérisé en ce que** la plaquette support (26) peut être insérée dans une ouverture d'une plaque de soutien (22) dont le bord supporte le bord périphérique de la plaquette support (26) pendant l'action du poinçon (20).

20. Dispositif selon la revendication 19, **caractérisé en ce qu'**une bague de soutien (48) mobile pourvue d'une ouverture de passage pour le poinçon (20) entoure le bord périphérique de la plaquette support (26) insérée dans l'ouverture de la plaque de soutien (22).

21. Dispositif selon l'une des revendications 10 à 20, **caractérisé en ce que** le fluide de refroidissement en écoulement est formé par de l'air comprimé orienté directement contre le poinçon (20).

22. Dispositif selon l'une des revendications 10 à 21, **caractérisé en ce que** plusieurs poinçons (20) sont agencés en un groupe sur une plaque support (12) de poinçon et un nombre identique de plaquettes supports (26) peuvent être insérées en position opposée aux poinçons (20) dans des ouvertures (24) correspondantes d'une plaque de soutien (22).

23. Dispositif selon la revendication 22, **caractérisé en ce que** la plaque support (12) de poinçon est mobile en va-et-vient par rapport à la plaque de soutien (22).

24. Dispositif selon la revendication 22 ou 23, **caractérisé en ce que** la plaque support (12) de poinçon est pourvue de canaux d'écoulement pour le fluide de refroidissement, débouchant en position opposée aux poinçons (20).

25. Dispositif selon l'une des revendications 10 à 23, **caractérisé en ce que** les poinçons (20) sont électriquement montés en série.

26. Dispositif selon l'une des revendications 12 à 25, **caractérisé en ce que** le corps du poinçon (20) est constitué en un métal d'une résistance spécifique relativement élevée, tel que de l'acier inoxydable ou du titane.

27. Dispositif selon l'une des revendications 10 à 26, **caractérisé en ce que** la puissance calorifique pour le poinçon (20) est fournie par une impulsion de courant de plusieurs centaines d'Ampère, en particulier d'environ 200 Ampère pour la fabrication de brosses à dents, à une tension de quelques volts.

28. Dispositif selon l'une des revendications 10 à 27, **caractérisé en ce qu'**au poinçon (20) est associé au moins un capteur de température (40) et **en ce que** la puissance calorifique est commandée en fonction de la température mesurée.

29. Dispositif selon la revendication 28, **caractérisé en ce que** la puissance calorifique est réglée par modulation de durée d'impulsion.
